# EUROPÄISCHE PATENTSCHRIFT

(11) **EP 3 808 518 B1**
(45) Veröffentlichungstag und Bekanntmachung des Hinweises auf die Patenterteilung: **28.06.2023**
(21) Anmeldenummer: 19203053.4
(22) Anmeldetag: 14.10.2019
(51) Int. Cl.: B26D 3/28, B26D 7/18, B26F 3/00, B24D 18/00

(54) **VERFAHREN UND VORRICHTUNG ZUM TRENNEN EINES VERBUNDES**
DEVICE AND METHOD FOR SEPARATING A COMPOSITE
PROCÉDÉ ET DISPOSITIF DE SÉPARATION D'UN COMPOSITE

(43) Veröffentlichungstag der Anmeldung: 21.04.2021
(73) Patentinhaber: Robooptic Systems GmbH, 9020 Klagenfurt am Wörthersee (AT)
(72) Erfinder: FRÖSCHL, Hermann, 9163 Ferlach (AT)
(74) Vertreter: Wirnsberger & Lerchbaum Patentanwälte OG

(56) Entgegenhaltungen:
- EP-A1- 3 599 053
- DE-A1- 10 055 197
- DE-U1-202007 002 709

## Beschreibung

Die Erfindung betrifft ein Verfahren zum zumindest teilweisen Trennen eines mehrschichtigen Verbundes, umfassend einen flächigen Körper und eine an diesem haftende Schicht, insbesondere eine Schleifscheibe und eine mit dieser verklebten Trennschicht, wobei der Verbund in einer Arbeitsrichtung bewegt wird.

Weiter betrifft die Erfindung eine Vorrichtung zum zumindest teilweisen Trennen eines Verbundes, welcher einen flächigen Körper und eine an diesem haftende Schicht, insbesondere eine Schleifscheibe und eine mit dieser verklebten Trennschicht, aufweist, umfassend eine Ablöseeinheit und eine Fördereinrichtung zur Beförderung des Verbundes in einer Arbeitsrichtung, wobei die Fördereinrichtung eine Ablagefläche für den Verbund aufweist, wobei die Ablöseeinheit ein in einer Umfangsrichtung um eine Längsachse drehbar gelagertes Ablöserohr aufweist und die Längsachse des Ablöserohrs orthogonal zur Arbeitsrichtung ausgerichtet ist.

Darüber hinaus betrifft die Erfindung eine Anlage zum zumindest teilweisen Trennen eines Verbundes, welcher eine erste Schicht, eine zweite Schicht und einen zwischen den Schichten angeordneten und mit diesen verklebten Körper umfasst, wobei zunächst die erste Schicht von einer Oberseite des Verbundes und anschließend die zweite Schicht von einer Unterseite des Verbundes zumindest teilweise abgelöst wird.

Bei der Herstellung von Schleifkörpern wie Schleifscheiben werden diese jeweils beidseitig von Trennschichten, beispielsweise einem teflonbeschichteten Glasfasergewebe, flankiert, sodass jeweils zwei Trennschichten und eine dazwischen angeordnete Schleifscheibe ein sogenanntes Sandwich ausbilden, bei welchem die Trennschichten über einen äußeren Rand der Schleifscheibe ragen. Die Trennschichten sind hierbei lediglich lose mit der Schleifscheibe verbunden. Dies erfolgt, damit mehrere Schleifscheiben bzw. derartige Sandwiches für eine Weiterverarbeitung gestapelt werden können.

Im weiteren Herstellungsverfahren werden mehrere dieser Sandwiches gestapelt, wonach ein derartiger Stapel in einem Brennofen zum Sintern der Schleifscheiben wärmebehandelt wird. Da ein Bereich zwischen den Trennschichten und der Schleifscheibe in der Regel zumindest teilweise mit Harz ausgefüllt ist, kommt es bei der Wärmebehandlung aber auch zu einem Verkleben der Trennschichten mit der Schleifscheibe und somit zur Bildung eines unerwünschten und festen Verbundes aus zwei Trennschichten und einer dazwischen angeordneten Schleifscheibe.

In der Folge ist eine Trennung des Verbundes erforderlich, was gegenwärtig von Hand erfolgt. Nachteilig ist hierbei, dass das manuelle Ablösen der Trennschichten mit schwerer körperlicher Arbeit, hoher Staubentwicklung und einer damit einhergehenden Gesundheitsgefährdung verbunden ist.

In der DE 100 55 197 A1 ist eine Vorrichtung zum Auflösen eines Stapels übereinander angeordneter Brennplatten und Fertigerzeugnisse wie Schleifscheiben offenbart, mit welcher ein aus einem Ofen kommender Stapel unter Vermeidung schwerer körperlicher Arbeit aufgelöst werden kann. Hierfür ist die Vorrichtung mit einem Greifer mit Spreizdorn zur Vereinzelung der Fertigerzeugnisse aus dem Stapel vorgesehen.

Die DE 20 2007 002 709 U1 offenbart eine Vorrichtung zum Aufbringen von Etiketten, die auf einer Trägerbahn angeordnet sind und von dieser abgelöst und auf einem Gegenstand aufgebracht werden.

Aufgabe der Erfindung ist es daher, ein Verfahren der eingangs genannten Art anzugeben, mit welchem ein maschinelles Trennen eines Verbundes, insbesondere umfassend eine Schleifscheibe und eine Trennschicht, ermöglicht wird.

Weitere Aufgabe der Erfindung ist es, eine Vorrichtung der eingangs genannten Art anzugeben, mit welcher ein maschinelles Trennen eines Verbundes, insbesondere umfassend eine Schleifscheibe und eine Trennschicht, ermöglicht wird.

Ferner ist es Aufgabe der Erfindung, eine Anlage der eingangs genannten Art anzugeben, mit welcher ein maschinelles Trennen eines Verbundes, insbesondere umfassend eine Schleifscheibe und Trennschichten, ermöglicht wird.

Die erste Aufgabe wird erfindungsgemäß dadurch gelöst, dass bei einem Verfahren der eingangs genannten Art ein Druckunterschied zwischen einem Umgebungsdruck und einem Innendruck innerhalb eines Ablöserohrs erzeugt wird, wobei die Schicht zumindest teilweise an das Ablöserohr angesaugt und das Ablöserohr in einer Umlaufrichtung um eine Längsachse des Ablöserohrs gedreht wird, wobei die Schicht zumindest teilweise vom Körper abgelöst und teilweise um das Ablöserohr gewickelt wird.

Ein mit der Erfindung erzielter Vorteil ist insbesondere darin zu sehen, dass durch den Druckunterschied eine Ansaugkraft auf die Schicht wirkt, welche die Schicht an das Ablöserohr ansaugt bzw. anpresst. Die hierbei entwickelte Ansaugkraft wird stärker, je größer eine von der Schicht bedeckte Fläche des Ablöserohrs ist, weshalb auch ein stark verklebter Verbund, beispielsweise ein Verbund aus zumindest einer Schicht und einem flächigen Körper, getrennt werden kann. Bevorzugt ist hierbei vorgesehen, dass während eines Trennvorganges der Verbund stetig in Arbeitsrichtung bewegt wird.

In der Regel umfasst der Verbund zwei Trennschichten und eine zwischen diesen angeordnete Schleifscheibe, wobei die Trennschichten über einen Rand des Körpers ragen. Üblicherweise wird der Verbund während des Verfahrens so abgelegt bzw. gehalten, dass ein über den Rand des Körpers ragender Bereich einer ersten Schicht zumindest teilweise frei und beabstandet zu einer Auflagefläche der Fördereinrichtung angeordnet ist.

Um einen Kontakt zwischen dem Verbund und dem Ablöserohr zu gewährleisten und gegebenenfalls Dickenunterschiede über einen Verlauf des Körpers zu kompensieren, kann der Verbund, vorzugsweise mit einer Gegenhalterolle, an das Ablöserohr gedrückt werden.

Mit Vorteil ist vorgesehen, dass durch den Druckunterschied eine Luftströmung durch Durchgänge in einer Rohrwand des Ablöserohrs, welches eine drehfest gelagerte Trommel umschließt, und durch Kanäle in einer Trommelwand, welche die Trommel in radialer Richtung abschließt, erzeugt wird, wobei das Ablöserohr um die Trommel gedreht wird, wobei die Durchgänge relativ zu den Kanälen bewegt werden. Dadurch wird ein Strömungsquerschnitt und folglich eine Strömungsgeschwindigkeit stetig verändert. Die Veränderung des Strömungsquerschnittes in Verbindung mit der Bewegung des Verbundes in Arbeitsrichtung führt zu einem Flattern des über den Rand des Körpers ragenden Bereiches der Schicht, wodurch eine Verbindung zwischen der Schicht und dem Körper gelockert wird. Dieser Bereich wird hierbei auch an das Ablöserohr angesaugt. Beim Ansaugen des über den Rand des Körpers ragenden Bereiches ist lediglich ein geringer Kraftaufwand erforderlich. Durch eine drehfeste Lagerung der Trommel ist gewährleistet, dass die Trommel still steht, sodass eine Strömungsgeometrie durch die Drehung des Ablöserohrs beeinflusst bzw. verändert wird.

Bevorzugt wird ein an das Ablöserohr angesaugter Bereich der Schicht, insbesondere mit einem Klemmelement und/oder einem oder mehreren Andrückelementen, an das Ablöserohr gedrückt. Ein Andrücken kann punktuell bzw. bereichsweise erfolgen. Hierfür sind üblicherweise ein Klemmelement und/oder ein oder mehrere Andrückelemente in Umlaufrichtung beabstandet vorgesehen. Um ein Anhaften der Schicht am Ablöserohr zu verstärken, kann vorgesehen sein, dass die angesaugte Schicht vor allem in einem ersten Kontaktbereich bzw. einem ersten Quadranten des Ablöserohrs zusätzlich an das Ablöserohr angedrückt bzw. gepresst wird. Das Ablöserohr kann gedanklich in vier Quadranten unterteilt werden, wobei der erste Quadrant jenen Bereich des Ablöserohrs beschreibt, in welchem ein erster Kontakt zwischen dem Ablöserohr und der Schicht erfolgt und/oder der über den Rand des Körpers ragende Bereich angesaugt wird. In Umlaufrichtung folgen auf den ersten Quadranten ein zweiter, dritter und vierter Quadrant.

Zweckmäßigerweise wird dem Ablöserohr in Arbeitsrichtung vorgelagert eine Verbindung zwischen der Schicht und dem Körper, insbesondere mit einer Fächerwalze, zumindest teilweise aufgelockert. Dadurch wird eine Kraft, mit welcher die Schicht an das Ablöserohr angesaugt werden muss, reduziert, sodass der Trennvorgang besonders effizient durchgeführt werden kann.

Bevorzugt ist vorgesehen, dass die Schicht nach einem Ansaugen an das Ablöserohr, insbesondere mit einem Ablöseblech, vom Ablöserohr gelöst wird. Durch das Aufwickeln der Schicht auf fast eine gesamte Umfangsfläche des Ablöserohrs wird eine maximale Anhaftung der Schicht am Ablöserohr erreicht. Um weitere Bereiche des Verbundes zu trennen oder den nächsten Verbund zu bearbeiten, ist es sinnvoll, wenn die Schicht wieder vom Ablöserohr gelöst wird. Das Ablösen der angesaugten Trennschicht erfolgt bevorzugt dem Klemmelement und/oder dem oder den Andrückelementen in Umlaufrichtung nachgelagert.

Zweckmäßigerweise ist vorgesehen, dass bei einem Verbund, welcher eine erste Schicht und eine zweite Schicht aufweist, wobei der Körper zwischen den Schichten angeordnet ist, zunächst die erste Schicht mit einer ersten Ablöseeinheit und dann die zweite Schicht mit einer zweiten Ablöseeinheit jeweils zumindest teilweise abgelöst wird. Hierbei kann insbesondere vorgesehen sein, dass zunächst die erste Schicht mit einer ersten Ablöseeinheit abgelöst wird, bei welcher das Ablöserohr auf einer ersten Seite, vorzugsweise oberhalb, des Verbundes angeordnet ist, und dann die zweite Schicht mit einer weiteren Ablöseeinheit abgelöst wird, bei welcher das Ablöserohr auf einer zweiten Seite, vorzugsweise unterhalb, des Verbundes angeordnet ist. Alternativ kann der Verbund zwischen dem Ablösen der ersten Schicht und dem Ablösen der zweiten Schicht gewendet werden. Somit ist bloß eine Ablöseeinheit erforderlich, welcher der Verbund nach dem Wenden erneut zugeführt wird. Bei einer Vorrichtung oder Anlage mit zwei Ablöseeinheiten können die erste Ablöseeinheit und die zweite Ablöseeinheit baugleich ausgebildet sein, wenn der Verbund zwischenzeitlich gewendet wird.

Die weitere Aufgabe wird erfindungsgemäß dadurch gelöst, dass bei einer Vorrichtung der eingangs genannten Art eine Rohrwand des Ablöserohrs mehrere Durchgänge aufweist, wobei eine Saugeinrichtung vorgesehen ist, welche zur Erzeugung eines Druckunterschiedes zwischen einem Umgebungsdruck und einem Innendruck innerhalb des Ablöserohrs eingerichtet ist.

Ein mit der erfindungsgemäßen Vorrichtung erzielter Vorteil ist insbesondere darin zu sehen, dass durch den Druckunterschied ein Luftstrom durch die Durchgänge erzeugt wird. Dadurch kann einerseits eine starke Saugwirkung und andererseits ein Flattern der Schicht erzielt werden, sodass diese effizient und maschinell vom Körper, insbesondere von der Schleifscheibe, gelöst werden kann.

Zweckmäßigerweise ist vorgesehen, dass die Längsachse des Ablöserohrs in einer zur Ablagefläche parallelen Ebene liegt. Eine Seitenfläche des Ablöserohrs verläuft somit auch zumindest bereichsweise parallel zur Ablagefläche, wodurch eine größtmögliche Anhaftfläche für die Trennschicht bereitgestellt ist.

Mit Vorteil ist eine, vorzugsweise drehfest gelagerte, Trommel vorgesehen, welche mehrere durch eine Trommelwand, welche die Trommel in radialer Richtung abschließt, durchreichende Kanäle aufweist, wobei das Ablöserohr die Trommel in Umfangsrichtung umschließt und um die Trommel drehbar angeordnet ist. Dadurch wird ein Zwischenraum zwischen dem Ablöserohr und der Trommel bereitgestellt. Eine Luftströmung erfolgt somit durch die Durchgänge im Ablöserohr und die Kanäle der Trommel. Da die Durchgänge im sich drehenden Ablöserohr und die Kanäle der Trommel in der Regel nicht direkt übereinander liegen und/oder sich der Abstand zwischen den Durchgängen und den Kanälen stetig ändert, wird auch eine Strömungsgeometrie und/oder eine Strömungsgeschwindigkeit beeinflusst.

Um einen Luftstrom durch die Durchgänge und die Kanäle zu erreichen, ist bevorzugt vorgesehen, dass die Saugeinrichtung zur Erzeugung eines Unterdrucks mit einem Innenraum der Trommel in Fluidverbindung steht. Hierfür kann die Saugeinrichtung beispielsweise innerhalb der Trommel angeordnet sein oder über eine Saugleitung mit dem Innenraum der Trommel verbunden sein.

Vorzugsweise ist vorgesehen, dass die Ablöseeinheit ein Klemmelement zum Andrücken der Schicht an das Ablöserohr und optional ein oder mehrere dem Klemmelement in Umlaufrichtung nachgelagerte Andrückelemente aufweist. Mit diesen Elementen kann eine an das Ablöserohr angesaugte Schicht zusätzlich an das Ablöserohr angedrückt werden, um ein besonders effizientes Ablösen der Schicht zu erreichen. Das Klemmelement und/oder das oder die Andrückelemente können gefedert gelagert sein, wobei eine Federkraft das Klemmelement und/oder das oder die Andrückelemente gegen das Ablöserohr presst. Damit eine Reibung zwischen dem Verbund oder dem Körper und dem Klemmelement erhöht wird, kann zusätzlich vorgesehen sein, dass das Klemmelement an einer Mantelfläche mehrere Noppen aufweist.

Zweckmäßigerweise ist ein Gegenhalteelement, vorzugsweise umfassend eine Gegenhalterolle, vorgesehen, welches zum Andrücken des Verbundes an das Ablöserohr angeordnet ist. Hierfür kann das Gegenhalteelement beispielsweise ein Federelement umfassen, welches die Gegenhalterolle gegen das Ablöserohr drückt. Hierbei kann beispielsweise ein zwischen der Gegenhalterolle bzw. dem Gegenhalteelement und dem Ablöserohr befindliches Objekt, insbesondere der Verbund, die Schleifscheibe und/oder ein Abschnitt der Fördereinrichtung, an das Ablöserohr gedrückt werden. Gegebenenfalls können auch mehrere Gegenhalterollen bzw. Gegenhalteelemente vorgesehen sein.

Günstig ist es, wenn ein oder mehrere Niederhalter und/oder Führungsrollen vorgesehen sind, welche in Arbeitsrichtung dem Ablöserohr nachgelagert angeordnet und dazu eingerichtet sind, den Körper orthogonal zur Ablagefläche zu fixieren. Bevorzugt ist vorgesehen, dass der Verbund oder der Körper, beispielsweise die Schleifscheibe, zwischen einem Niederhalter und einer korrespondierenden Führungsrolle aufgenommen wird. Um den Verbund oder den Körper weiterzubewegen, kann vorgesehen sein, dass die Führungsrolle oder die Führungsrollen aktiv drehbar sind. Damit eine Reibung zwischen dem Verbund oder dem Körper und der oder den Führungsrollen erhöht wird, kann die Führungsrolle oder können die Führungsrollen an einer Mantelfläche mehrere Noppen aufweisen.

Bevorzugt ist ein Ablöseblech zum Ablösen der Schicht vom Ablöserohr angeordnet. In der Regel ist das Ablöseblech dem Klemmelement und/oder dem oder den Andrückelementen in Umlaufrichtung nachgelagert positioniert.

Zweckmäßigerweise ist vorgesehen, dass die Fördereinrichtung ein Förderband umfasst. Das Förderband kann hierbei so angeordnet sein, dass dieses um die Gegenhalterolle läuft. Mit dem Förderband kann der Verbund in einfacher Art und Weise stetig in Arbeitsrichtung befördert werden, wobei insbesondere bei runden Schleifscheiben, nicht auf eine exakte Positionierung geachtet werden muss. Darüber hinaus kann vorgesehen sein, dass die Fördereinrichtung mehrere, insbesondere zwei, Förderbänder aufweist. Hierbei ist es günstig, wenn ein erstes Förderband zur Ablöseeinheit und ein zweites Förderband von der Ablöseeinheit weg führen.

Die weitere Aufgabe wird erfindungsgemäß dadurch gelöst, dass bei einer Anlage der eingangs genannten Art die Anlage eine erste erfindungsgemäße Vorrichtung zum Ablösen der ersten Schicht und eine zweite erfindungsgemäße Vorrichtung zum Ablösen der zweiten Schicht aufweist.

Ein mit dieser Anlage erzielter Vorteil ist insbesondere darin zu sehen, dass mit einer einzigen Anlage bzw. in einem einzigen Prozess beide Trennschichten maschinell und nacheinander entfernt werden können. Hierbei kann vorgesehen sein, dass die erste Vorrichtung und die zweite Vorrichtung baugleich ausgebildet sind, wobei in Arbeitsrichtung zwischen den Vorrichtungen eine Wendeeinrichtung zum Wenden des Verbundes angeordnet ist. Alternativ kann vorgesehen sein, dass die erste Vorrichtung zum Ablösen einer oberen Trennschicht und die zweite Vorrichtung zum Ablösen einer unteren Trennschicht ausgebildet sind.

Besonders bevorzugt ist vorgesehen, dass die Fördereinrichtung der ersten Vorrichtung dem Ablöserohr der zweiten Vorrichtung in Arbeitsrichtung vorgelagert abschließt und die Fördereinrichtung der zweiten Vorrichtung in Arbeitsrichtung dem Ablöserohr der zweiten Vorrichtung nachgelagert beginnt. Dadurch ist gewährleistet, dass der Verbund im Bereich der zweiten Vorrichtung beidseitig zugänglich ist, sodass der Verbund zum Ablösen der zweiten Trennschicht nicht gewendet werden muss. Die Anlage kann beispielsweise so ausgebildet sein, dass das Ablöserohr der ersten Vorrichtung und das Ablöserohr der zweiten Vorrichtung an gegenüberliegenden Seiten der Ablagefläche bzw. einer Ebene, in welcher die Ablagefläche liegt, angeordnet sind.

Weitere Merkmale, Vorteile und Wirkungen der Erfindung ergeben sich anhand der nachfolgend dargestellten Ausführungsbeispiele. In den Zeichnungen, auf welche dabei Bezug genommen wird, zeigen:
Fig. 1a einen Querschnitt durch einen Verbund;
Fig. 1b einen Querschnitt durch eine perspektivische Darstellung des Verbundes;
Fig. 2 eine erste Ausführungsform einer Vorrichtung;
Fig. 3 eine Detailansicht der Vorrichtung während des Trennvorganges;
Fig. 4 eine zweite Ausführungsform einer Vorrichtung;
Fig. 5 eine Anlage mit zwei Ablöseeinheiten.

Fig. 1a zeigt einen Querschnitt durch einen Verbund 1 umfassend eine Schleifscheibe 2, welche zwischen zwei Trennschichten 3 angeordnet ist. In Fig. 1b ist ein Querschnitt durch eine perspektivische Darstellung eines derartigen Verbundes 1 gezeigt. Die Schleifscheibe 2 ist im Wesentlichen kreisförmig mit einer zentralen Ausnehmung bzw. kreisringförmig ausgebildet. In beiden Darstellungen ist ersichtlich, dass die Trennschichten 3 jeweils über einen äußeren Rand der Schleifscheibe 2 ragen.

Beim Sintern von Schleifscheiben 2 wird in der Regel ein derartiger verklebter Verbund 1 aus einer Schleifscheibe 2 und zwei Trennschichten 3 gebildet, wobei ein Kontaktbereich zwischen den Trennschichten 3 und der Schleifscheibe 2 zumindest teilweise mit Harz ausgefüllt ist.

Nach dem Sintern wird bei einem Trennvorgang bzw. einem Verfahren zum zumindest teilweisen Trennen des Verbundes 1 üblicherweise in einem ersten Schritt eine erste bzw. obere Trennschicht 3 und in einem zweiten Schritt eine zweite bzw. untere Trennschicht 3 abgelöst. Für den ersten Schritt ist der Verbund 1 bevorzugt liegend angeordnet, sodass die erste Trennschicht 3 an einer Oberseite der Schleifscheibe 2 und die zweite Trennschicht 3 an einer Unterseite angeordnet sind, wobei der Verbund 1 auf der zweiten Trennschicht 3 liegt.

In Fig. 2 ist eine vereinfachte Darstellung einer ersten Ausführungsform einer Vorrichtung 4 zum zumindest teilweisen Trennen des Verbundes 1 gezeigt. Die dargestellte Vorrichtung 4 umfasst eine Fördereinrichtung 5 mit einer Ablagefläche zur Ablage des Verbundes 1. Mit der Fördereinrichtung 5 wird der Verbund 1 während des Trennvorganges in einer Arbeitsrichtung A befördert. Üblicherweise umfasst die Fördereinrichtung 5 hierfür ein Förderband.

Ferner umfasst die Vorrichtung 4 eine Ablöseeinheit, welche ein Ablöserohr 6 aufweist. Das Ablöserohr 6 ist so positioniert, dass die Trennschicht 3 beim Trennvorgang an der Rohrwand des Ablöserohrs 6 anhaften kann. Während des Trennvorganges wird das Ablöserohr 6 in einer Umlaufrichtung U gedreht, um die Trennschicht 3 um das Ablöserohr 6 zu wickeln. Hierfür ist das Ablöserohr 6 um die Längsachse drehbar gelagert. Die Längsachse ist hierbei im Wesentlichen orthogonal zur Arbeitsrichtung A und in einer zur Ablagefläche parallelen Ebene angeordnet. Darüber hinaus ist das Ablöserohr 6 drehbar um eine Trommel 7 angeordnet. Ferner weist die Rohrwand eine Vielzahl von durchgängigen Öffnungen bzw. Durchgängen auf, durch welche eine Luft in einen Zwischenraum zwischen dem Ablöserohr 6 und der Trommel 7 befördert werden kann.

Eine Mantelfläche der Trommel 7 bzw. eine Trommelwand, welche die Trommel 7 in radialer Richtung abschließt, weist durchgängige Kanäle auf, welche vom Zwischenraum in einen Innenraum der Trommel 7 führen. Optional weist die Trommel 7 magnetische Teilbereiche auf, um magnetische Trennschichten 3 abzulösen.

Der Innenraum der Trommel 7 ist üblicherweise mit einer Saugeinrichtung in Fluidverbindung, sodass Luft in den Innenraum der Trommel 7 gesaugt werden kann. Eine Luftströmung erfolgt hierbei durch die Durchgänge des Ablöserohrs 6 in den Zwischenraum und weiter durch die Kanäle in den Innenraum der Trommel 7. Alternativ kann die Saugeinrichtung auch im Innenraum der Trommel 7 positioniert sein.

Darüber hinaus weist die Ablöseeinheit ein Gegenhalteelement 8 auf, wobei eine Längsachse des Gegenhalteelementes 8 parallel zur Längsachse des Ablöserohrs 6 liegt. Das Gegenhalteelement 8 kann gefedert gelagert sein, um den Verbund 1 während des Trennvorganges gegen das Ablöserohr 6 zu drücken. Es hat sich bewährt, wenn das Gegenhalteelement 8 eine Gegenhalterolle umfasst und/oder als Gegenhalterolle ausgebildet ist. Wenn die Fördereinrichtung 5 als Förderband ausgebildet ist, kann vorgesehen sein, dass das Gegenhalteelement 8 zwischen einer Förderseite und einer Rücklaufseite des Förderbandes positioniert ist.

Ferner umfasst die Ablöseeinheit ein Klemmelement 9 und mehrere Andrückelemente 10, welche bevorzugt jeweils Klemmrollen und/oder Andrückrollen umfassen. Das Klemmelement 9 ist drehbar gelagert, wobei eine Drehachse des Klemmelementes 9 parallel zur Längsachse des Ablöserohrs 6 ausgerichtet ist. Überdies ist das Klemmelement 9 so positioniert, dass die Trennschicht 3 zwischen dem Klemmelement 9 und dem Ablöserohr 6 eingeklemmt werden kann. Üblicherweise ist das Klemmelement 9 dem Gegenhalteelement 8 in Umlaufrichtung U des Ablöserohrs 6 nachgelagert positioniert.

Umlaufend um das Ablöserohr 6 sind mehrere, insbesondere zwei, Andrückelemente 10 angeordnet, um zu gewährleisten, dass sich eine an das Ablöserohr 6 angesaugte Trennschicht 3 nicht von dieser ablöst. Die Andrückelemente 10 sind in Umlaufrichtung U des Ablöserohrs 6 dem Klemmelement 9 nachgelagert und beabstandet zueinander angeordnet. Ferner sind die Andrückelemente 10 so positioniert, dass die Trennschicht 3 zwischen den Andrückelementen 10 und dem Ablöserohr 6 eingeklemmt werden kann. Üblicherweise sind die Andrückelemente 10 drehbar gelagert, wobei eine Drehachse der Andrückelemente 10 jeweils parallel zur Längsachse des Ablöserohrs 6 ausgerichtet ist.

Den Andrückelementen 10 in Umlaufrichtung U nachgelagert ist ein Ablöseblech 11 vorgesehen. Das Ablöseblech 11 ist schräg an das Ablöserohr 6 angestellt, sodass das Ablöseblech 11 unter eine an das Ablöserohr 6 angesaugte Trennschicht 3 bzw. zwischen die Trennschicht 3 und das Ablöserohr 6 eingreift, um die Trennschicht 3 vom Ablöseblech 11 abzulösen. Vorzugsweise schließt das Ablöseblech 11 und eine Tangente des Ablöseblechs 11 durch einen Angriffspunkt des Ablöseblechs 11 einen Winkel von maximal 75° ein.

Dem Ablöserohr 6 in Arbeitsrichtung A nachgelagert ist ein Niederhalter 12 angeordnet, um die Schleifscheibe 2 orthogonal zur Ablagefläche der Fördereinrichtung 5 zu fixieren. Der Niederhalter 12 umfasst üblicherweise eine drehbare und/oder gefederte Rolle, welche sich quer über die Ablagefläche erstreckt.

In Fig. 3 ist eine Detailansicht der Vorrichtung 4 während eines Trennvorganges dargestellt, wobei ein anfängliches Ablösen der ersten bzw. oberen Trennschicht 3 gezeigt ist.

Hierbei wird der Verbund 1 auf der Ablagefläche der Fördereinrichtung 5 positioniert und mit dieser in Arbeitsrichtung A befördert. Mit dem Gegenhalteelement 8 wird der Verbund 1 gegen das Ablöserohr 6 gedrückt. Das Ablöserohr 6 wird während des Trennvorganges in Umlaufrichtung U um die stillstehende Trommel 7 gedreht.

Um die Trennschicht 3 von der Schleifscheibe 2 abzulösen, wird mit der Saugeinrichtung eine Luftströmung durch die Durchgänge des Ablöserohrs 6 und die Kanäle der Trommel 7 erzeugt. Durch eine Relativbewegung der Durchgänge des Ablöserohrs 6 zu den Kanälen wird einerseits eine Änderung einer Strömungsgeschwindigkeit ausgelöst. Andererseits wird durch die Bewegung des Verbundes 1 in Arbeitsrichtung A ein Flattern der ersten Trennschicht 3 verursacht.

Aufgrund der Luftströmung durch die Durchgänge des Ablöserohrs 6 wird die erste bzw. obere Trennschicht 3 an das Ablöserohr 6 angesaugt. Die angesaugte Trennschicht 3 verschließt nun in einer Kontaktfläche zwischen der Trennschicht 3 und dem Ablöserohr 6 liegende Durchgänge, wodurch ein gesamter Strömungsquerschnitt des Ablöserohrs 6 verkleinert und somit die Strömungsgeschwindigkeit durch offene Durchgänge erhöht wird. Mit fortschreitendem Ablösen der Trennschicht 3 vergrößert sich die Kontaktfläche zwischen der Trennschicht 3 und dem Ablöserohr 6, wodurch sich auch die Strömungsgeschwindigkeit progressiv erhöht. Dadurch wird auch eine Ansaugkraft, mit welcher die Trennschicht 3 an das Ablöserohr 6 angesaugt wird größer. Dies ist insbesondere sinnvoll, da für das Ansaugen des über den Rand der Schleifscheibe 2 ragenden Bereiches eine geringere Ansaugkraft erforderlich ist, als zum Ablösen der Trennschicht 3 von der Schleifscheibe 2.

Um zusätzlich zur Ansaugkraft eine Anpresskraft bereitzustellen und somit eine Haftung der Trennschicht am Ablöserohr weiter zu verstärken, wird die angesaugte Trennschicht 3 mit dem Klemmelement 9 zusätzlich an das Ablöserohr 6 gedrückt. Die hierbei erzeugte Haftung ist stark genug, um eine mit der Schleifscheibe 2 verklebte Trennschicht 3 abzulösen. Damit die Schleifscheibe 2 nicht von der Fördereinheit angehoben wird und um eine Gegenkraft für das Ablösen bereitzustellen, wird die Schleifscheibe 2 mit dem Niederhalter 12 fixiert. Optional kann dem Ablöserohr 6 in Arbeitsrichtung A vorgelagert ein Auflockerungselement, beispielsweise eine Fächerwalze, angeordnet sein, mit welcher die Verbindung zwischen der Trennschicht 3 und der Schleifscheibe 2 gelockert wird.

Das Ablöserohr 6 wird während des Trennvorganges in Umlaufrichtung U gedreht, wobei die Trennschicht 3 auf das Ablöserohr 6 gewickelt wird. Zur weiteren Unterstützung kann die Trennschicht 3 zusätzlich durch die Andrückelemente 10 an das Ablöserohr 6 gedrückt werden. Schließlich wird die angesaugte Trennschicht 3 mit dem Ablöseblech 11 vom Ablöserohr 6 abgelöst bzw. abgekratzt.

Die zweite bzw. untere Trennschicht 3 bleibt in diesem Schritt mit der Schleifscheibe 2 verbunden. Um die zweite Trennschicht 3 ebenfalls zu entfernen, kann die Schleifscheibe 2 gewendet und der Ablösevorgang für die zweite Trennschicht 3 erneut durchgeführt werden. Hierfür kann die Vorrichtung 4 gegebenenfalls eine Wendeeinrichtung und eine weitere Ablöseeinheit aufweisen oder der Verbund 1 der ersten Ablöseeinheit erneut zugeführt werden. Alternativ dazu kann die weitere Ablöseeinheit zum Ablösen einer unteren Trennschicht 3 ausgebildet sein.

In Fig. 4 ist eine weitere Ausführungsform der Vorrichtung 4 dargestellt, welche insbesondere zum Ablösen der zweiten bzw. unteren Trennschicht 3 ausgebildet ist. Hierbei ist die Fördereinrichtung 5 zweiteilig ausgebildet, wobei ein erster Teil der Fördereinrichtung 5 dem Ablöserohr 6 in Arbeitsrichtung A vorgelagert und ein zweiter Teil der Fördereinrichtung 5 dem Ablöserohr 6 in Arbeitsrichtung A nachgelagert angeordnet ist. Dies kann beispielsweise durch zwei Förderbänder realisiert sein. Die Ablöseeinheit ist im Wesentlichen analog zur ersten Ausführungsvariante ausgebildet. Auch der Trennvorgang selbst erfolgt im Wesentlichen analog zur ersten Ausführungsvariante.

Bei dieser Vorrichtung 4 sind zwei Gegenhalteelemente 8 vorgesehen, welche den Verbund 1 an das Ablöserohr 6 drücken. Die Gegenhalteelemente 8 sind gefedert an der Vorrichtung 4 gelagert, um gegebenenfalls eine unterschiedliche Dicke der Schleifscheibe 2 bzw. des Verbundes 1 auszugleichen. Um die Schleifscheibe 2 orthogonal zur Ablagefläche der Fördereinrichtung 5 zu fixieren und/oder die Schleifscheibe 2 nach dem Ablösen der zweiten Trennschicht 3 zum zweiten Teil der Fördereinrichtung 5 zu führen, sind zwei Niederhalter 12 und korrespondierende Führungsrollen 13 vorgesehen. Die Schleifscheibe 2 wird hierbei zwischen den Niederhaltern 12 und den Führungsrollen 13 zur weiteren Fördereinrichtung 5 geführt.

Das Ablöseblech 11 ist in der gezeigten Darstellung in Umlaufrichtung U dem Klemmelement 9 nachfolgend positioniert. Alternativ können in Umlaufrichtung U zwischen dem Klemmelement 9 und dem Ablöseblech 11 analog zur ersten Ausführungsform ein oder mehrere Andrückelemente 10 vorgesehen sein, wobei das Ablöseblech 11 den Andrückelementen 10 in Umlaufrichtung U nachgeordnet positioniert ist.

Fig. 5 zeigt eine Anlage 14 zum Ablösen von der ersten bzw. oberen Trennschicht 3 und der zweiten bzw. unteren Trennschicht 3 umfassend zwei Vorrichtungen 4 zum Trennen des Verbundes 1 mit jeweils einer Fördereinrichtung 5 oder in anderen Worten zwei Ablöseeinheiten und eine zweiteilige Fördereinrichtung 5.

Hierbei ist eine erste Ablöseeinheit gemäß der in Fig. 3 gezeigten Ausführungsform mit einer zweiten Ablöseeinheit gemäß der in Fig. 4 gezeigten Ausführungsform kombiniert.

Bei einer Durchführung des Trennvorganges mit einer derartigen Anlage 14 wird ein Verbund 1 mit der Fördereinrichtung 5 zunächst zur ersten Ablöseeinheit befördert. Mit der ersten Ablöseeinheit wird dann die erste bzw. obere Trennschicht 3 abgelöst. Der verbliebene Verbund 1, umfassend die Schleifscheibe 2 und die zweite bzw. untere Trennschicht 3, wird dann mit der Fördereinrichtung 5 zur zweiten Ablöseeinheit befördert. Mit der zweiten Ablöseeinheit wird die zweite bzw. untere Trennschicht 3 abgelöst. Die Schleifscheibe 2 wird dann mit den Führungsrollen 13 zur weiteren Fördereinrichtung 5 bzw. zum zweiten Teil der Fördereinrichtung 5 geführt, mit welcher die fertige Schleifscheibe 2 abtransportiert wird.

## Patentansprüche

1. Verfahren zum zumindest teilweisen Trennen eines mehrschichtigen Verbundes (1), umfassend einen flächigen Körper und eine an diesem haftende Schicht, insbesondere eine Schleifscheibe (2) und eine mit dieser verklebten Trennschicht (3), wobei der Verbund (1) in einer Arbeitsrichtung (A) bewegt wird, **dadurch gekennzeichnet, dass** ein Druckunterschied zwischen einem Umgebungsdruck und einem Innendruck innerhalb eines Ablöserohrs (6) erzeugt wird, wobei die Schicht zumindest teilweise an das Ablöserohr (6) angesaugt und das Ablöserohr (6) in einer Umlaufrichtung (U) um eine Längsachse des Ablöserohrs (6) gedreht wird, wobei die Schicht zumindest teilweise vom Körper abgelöst und teilweise um das Ablöserohr (6) gewickelt wird.

2. Verfahren nach Anspruch 1, **dadurch gekennzeichnet, dass** durch den Druckunterschied eine Luftströmung durch Durchgänge in einer Rohrwand des Ablöserohrs (6), welches eine drehfest gelagerte Trommel (7) umschließt, und durch Kanäle in einer Trommelwand, welche die Trommel (7) in radialer Richtung abschließt, erzeugt wird, wobei das Ablöserohr (6) um die Trommel (7) gedreht wird, wobei die Durchgänge relativ zu den Kanälen bewegt werden.

3. Verfahren nach Anspruch 1 oder 2, **dadurch gekennzeichnet, dass** ein an das Ablöserohr (6) angesaugter Bereich der Schicht, insbesondere mit einem Klemmelement (9) und/oder einem oder mehreren Andrückelementen (10), an das Ablöserohr (6) gedrückt wird.

4. Verfahren nach einem der Ansprüche 1 bis 3, **dadurch gekennzeichnet, dass** dem Ablöserohr (6) in Arbeitsrichtung (A) vorgelagert eine Verbindung zwischen der Schicht und dem Körper, insbesondere mit einer Fächerwalze, zumindest teilweise aufgelockert wird.

5. Verfahren nach einem der Ansprüche 1 bis 4, **dadurch gekennzeichnet, dass** die Schicht nach einem Ansaugen an das Ablöserohr (6), insbesondere mit einem Ablöseblech (11), vom Ablöserohr (6) gelöst wird.

6. Verfahren nach einem der Ansprüche 1 bis 5, **dadurch gekennzeichnet, dass** bei einem Verbund (1), welcher eine erste Schicht und eine zweite Schicht aufweist, wobei der Körper zwischen den Schichten angeordnet ist, zunächst die erste Schicht mit einer ersten Ablöseeinheit und dann die zweite Schicht mit einer zweiten Ablöseeinheit jeweils zumindest teilweise abgelöst wird.

7. Vorrichtung (4) zum zumindest teilweisen Trennen eines Verbundes (1), welcher einen flächigen Körper und eine an diesem haftende Schicht, insbesondere eine Schleifscheibe (2) und eine mit dieser verklebten Trennschicht (3), aufweist, insbesondere zur Durchführung eines Verfahrens nach einem der Ansprüche 1 bis 6, umfassend eine Ablöseeinheit und eine Fördereinrichtung (5) zur Beförderung des Verbundes (1) in einer Arbeitsrichtung (A), wobei die Fördereinrichtung (5) eine Ablagefläche für den Verbund (1) aufweist, wobei die Ablöseeinheit ein in einer Umfangsrichtung um eine Längsachse drehbar gelagertes Ablöserohr (6) aufweist und die Längsachse des Ablöserohrs (6) orthogonal zur Arbeitsrichtung (A) ausgerichtet ist, **dadurch gekennzeichnet, dass** eine Rohrwand des Ablöserohrs (6) mehrere Durchgänge aufweist, wobei eine Saugeinrichtung vorgesehen ist, welche zur Erzeugung eines Druckunterschiedes zwischen einem Umgebungsdruck und einem Innendruck innerhalb des Ablöserohrs (6) eingerichtet ist.

8. Vorrichtung (4) nach Anspruch 7, **dadurch gekennzeichnet, dass** eine, vorzugsweise drehfest gelagerte, Trommel (7) vorgesehen ist, welche mehrere durch eine Trommelwand, welche die Trommel (7) in radialer Richtung abschließt, durchreichende Kanäle aufweist, wobei das Ablöserohr (6) die Trommel (7) in Umfangsrichtung umschließt und um die Trommel (7) drehbar angeordnet ist.

9. Vorrichtung (4) nach Anspruch 7 oder 8, **dadurch gekennzeichnet, dass** die Ablöseeinheit ein Klemmelement (9) zum Andrücken der Schicht an das Ablöserohr (6) und optional ein oder mehrere dem Klemmelement (9) in Umlaufrichtung (U) nachgelagerte Andrückelemente (10) aufweist.

10. Vorrichtung (4) nach einem der Ansprüche 7 bis 9, **dadurch gekennzeichnet, dass** ein Gegenhalteelement (8), vorzugsweise umfassend eine Gegenhalterolle, vorgesehen ist, welches zum Andrücken des Verbundes (1) an das Ablöserohr (6) angeordnet ist.

11. Vorrichtung (4) nach Anspruch 7 bis 10, **dadurch gekennzeichnet, dass** ein oder mehrere Niederhalter (12) und/oder Führungsrollen (13) vorgesehen sind, welche in Arbeitsrichtung (A) dem Ablöserohr (6) nachgelagert angeordnet und dazu eingerichtet sind, den Körper orthogonal zur Ablagefläche zu fixieren.

12. Vorrichtung (4) nach einem der Ansprüche 7 bis 11, **dadurch gekennzeichnet, dass** ein Ablöseblech (11) vorgesehen ist, welches zum Ablösen der Schicht vom Ablöserohr (6) angeordnet ist.

13. Vorrichtung (4) nach einem der Ansprüche 7 bis 12, **dadurch gekennzeichnet, dass** die Fördereinrichtung (5) ein Förderband umfasst.

14. Anlage (14) zum zumindest teilweisen Trennen eines Verbundes (1), welcher eine erste Schicht, eine zweite Schicht und einen zwischen den Schichten angeordneten und mit diesen verklebten Körper umfasst, insbesondere zur Durchführung eines Verfahrens nach einem der Ansprüche 1 bis 6, wobei zunächst die erste Schicht von einer Oberseite des Verbundes (1) und anschließend die zweite Schicht von einer Unterseite des Verbundes (1) zumindest teilweise abgelöst wird, **dadurch gekennzeichnet, dass** die Anlage (14) eine erste Vorrichtung (4) nach einem der Ansprüche 7 bis 13 zum Ablösen der ersten Schicht und eine zweite Vorrichtung (4) nach einem der Ansprüche 7 bis 13 zum Ablösen der zweiten Schicht aufweist.

15. Anlage (14) nach Anspruch 14, **dadurch gekennzeichnet, dass** die Fördereinrichtung (5) der ersten Vorrichtung (4) dem Ablöserohr (6) der zweiten Vorrichtung (4) in Arbeitsrichtung (A) vorgelagert abschließt und die Fördereinrichtung (5) der zweiten Vorrichtung (4) in Arbeitsrichtung (A) dem Ablöserohr (6) der zweiten Vorrichtung (4) nachgelagert beginnt.

## Claims

1. A method for at least partially separating a multilayer composite (1), comprising a flat body and a layer adhering to it, in particular, a grinding wheel (2) and a separating layer (3) glued to it, wherein the composite (1) is moved in a working direction (A), **characterized in that** a pressure difference is generated between an ambient pressure and an internal pressure within a detachment tube (6), wherein the layer is at least partially sucked onto the detachment tube (6) and the detachment tube (6) is rotated in a circumferential direction (U) around a longitudinal axis of the detachment tube (6), wherein the layer is at least partially detached from the body and partially wrapped around the detachment tube (6).

2. The method according to claim 1, **characterized in that**, via the pressure difference, an air flow is generated through passages in a tube wall of the detachment tube (6), which encompasses a drum (7) that is mounted in a torque-proof manner, and via channels in a drum wall that closes off the drum (7) in the radial direction, wherein the detachment tube (6) is rotated around the drum (7), wherein the passages are moved relative to the channels.

3. The method according to claim 1 or 2, **characterized in that** an area of the layer sucked onto the detachment tube (6), in particular, with a clamping element (9) and/or one or a plurality of pressure elements (10), is pressed against the detachment tube (6).

4. The method according to any one of the claims 1 to 3, **characterized in that** a connection between the layer and the body, in particular, with a fan roller, is at least partially loosened upstream to the detachment tube (6) in the working direction (A).

5. The method according to any one of the claims 1 to 4, **characterized in that** the layer is detached from the detachment tube (6) after suction onto the detachment tube (6), in particular, with a detachment plate (11).

6. The method according to any one of the claims 1 to 5, **characterized in that**, in the case of a composite (1), which comprises a first layer and a second layer, wherein the body is arranged between the layers, initially, the first layer is at least partially detached with a first detachment unit and then the second layer is detached with a second detachment unit.

7. A device (4) for at least partially separating a composite (1) which comprises a flat body and a layer adhering to it, in particular, a grinding wheel (2) and a separating layer (3) glued to it, in particular, for carrying out a method according to any one of the claims 1 to 6, comprising a detachment unit and a conveying device (5) for transporting the composite (1) in a working direction (A), wherein the conveying device (5) comprises a storage space for the composite (1), wherein the removal unit comprises a detachment tube (6) that can be rotated in a circumferential direction around a longitudinal axis and the longitudinal axis of the detachment tube (6) is aligned orthogonally to the working direction (A), **characterized in that** a tube wall of the detachment tube (6) comprises a plurality of passages, wherein a suction device is provided that is used to generate a pressure difference between an ambient pressure and an internal pressure inside the detachment tube (6).

8. The device (4) according to claim 7, **characterized in that** a drum (7), which is preferably mounted in a torque-proof manner, is provided, which comprises a plurality of channels that project through a drum wall, which closes off the drum (7) in the radial direction, wherein the detachment tube (6) encompasses the drum (7) in the circumferential direction and is rotatably arranged around the drum (7) .

9. The device (4) according to claim 7 or 8, **characterized in that** the removal unit comprises a clamping element (9) for pressing the layer against the detachment tube (6) and, optionally, one or a plurality of pressure elements (10) downstream of the clamping element (9) in the direction of circulation (U).

10. The device (4) according to any one of the claims 7 to 9, **characterized in that** a counter-support element (8), preferably comprising a counter-support roller, is provided, which is arranged for pressing the composite (1) against the detachment tube (6).

11. The device (4) according to claim 7 to 10, **characterized in that** one or a plurality of holddown devices (12) and/or guide rollers (13) are provided, which are arranged downstream of the detachment tube (6) in the working direction (A) and are arranged to fix the body orthogonally to the storage space.

12. The device (4) according to any one of the claims 7 to 11, **characterized in that** a detachment plate (11) is provided, which is arranged for detaching the layer from the detachment tube (6).

13. The device (4) according to any one of the claims 7 to 12, **characterized in that** the conveying device (5) comprises a conveying device belt.

14. A system (14) for at least partially separating a composite (1) comprising a first layer, a second layer and a body arranged between the layers and glued to them, in particular, for carrying out a method according to any one of the Claims 1 to 6, wherein, initially, the first layer is at least partially detached from a top side of the composite (1) and then, the second layer is detached from a bottom side of the composite (1), **characterized in that** the system (14) comprises a first device (4) according to any one of the Claims 7 to 13 for detaching the first layer and a second device (4) according to any one of the Claims 7 to 13 for detaching the second layer.

15. The system (14) according to claim 14, **characterized in that** the conveying device (5) of the first device (4) terminates upstream of the detachment tube (6) of the second device (4) in the direction of operation (A) and the conveying device (5) of the second device (4) begins in the direction of operation (A) downstream of the detachment tube (6) of the second device (4).

## Revendications

1. Procédé, destiné à séparer au moins partiellement un composite (1) multicouches, comprenant un corps plan et une couché adhérant sur ce dernier, notamment un disque abrasif (2) et une couche de séparation (3) collée sur celui-ci, le composite (1) étant déplacé dans une direction de travail (A), **caractérisé en ce que** l'on génère une pression différentielle entre une pression environnante et une pression interne à l'intérieur d'un tube de désolidarisation (6), la couche étant aspirée au moins partiellement vers le tube de désolidarisation (6) et le tube de désolidarisation (6) étant tourné dans une direction périphérique (U) autour d'un axe longitudinal du tube de désolidarisation (6), la couche étant désolidarisée au moins partiellement du corps et enroulée partiellement autour du tube de désolidarisation (6) .

2. Procédé selon la revendication 1, **caractérisé en ce que** du fait de la pression différentielle, un flux d'air est généré à travers des passages dans une paroi de tube du tube de désolidarisation (6), lequel entoure un tambour (7) logé de manière solidaire en rotation, et à travers des canalisations dans une paroi du tambour, laquelle ferme le tambour (7) dans la direction radiale, le tube de désolidarisation (6) étant tourné autour du tambour (7), les passages étant déplacés par rapport aux canalisations.

3. Procédé selon la revendication 1 ou 2, **caractérisé en ce que** l'on presse contre le tube de désolidarisation (6) une zone de la couche aspirée contre le tube de désolidarisation (6), notamment à l'aide d'un élément de serrage (9) et / ou d'un ou de plusieurs éléments presseurs (10).

4. Procédé selon l'une quelconque des revendications 1 à 3, **caractérisé en ce qu'**en amont du tube de désolidarisation (6) dans la direction de travail (A), l'on détend au moins partiellement une liaison entre la couche et le corps, notamment à l'aide d'un rouleau à lamelles.

5. Procédé selon l'une quelconque des revendications 1 à 4, **caractérisé en ce qu'**après une aspiration vers le tube de désolidarisation (6), l'on détache la couche du tube de désolidarisation (6) notamment avec une tôle de désolidarisation (11).

6. Procédé selon l'une quelconque des revendications 1 à 5, **caractérisé en ce que** pour un composite (1) qui comporte une première couche et une deuxième couche, le corps étant placé entre les couches, l'on désolidarise chaque fois au moins partiellement, d'abord la première couche, à l'aide d'une première unité de désolidarisation et ensuite la deuxième couche, à l'aide d'une deuxième unité de désolidarisation.

7. Dispositif (4), destiné à séparer au moins partiellement un composite (1), lequel comporte un corps plan et une couché adhérant sur ce dernier, notamment un disque abrasif (2) et une couche de séparation (3) collée sur celui-ci, destiné notamment à réaliser un procédé selon l'une quelconque des revendications 1 à 6, comprenant une unité de désolidarisation et un système de convoyage (5), destiné à convoyer le composite (1) dans une direction de travail (A), le système de convoyage (5) comportant une surface de dépose pour le composite (1), l'unité de désolidarisation comportant un tube de désolidarisation (6) logé en rotation dans une direction périphérique autour d'un axe longitudinal et l'axe longitudinal du tube de désolidarisation (6) étant orienté de manière orthogonale par rapport à la direction de travail (A), **caractérisé en ce qu'**une paroi de tube du tube de désolidarisation (6) comporte plusieurs passages, un système d'aspiration étant prévu, lequel est aménagé pour générer une pression différentielle entre une pression environnante et une pression interne à l'intérieur du tube de désolidarisation (6).

8. Dispositif (4) selon la revendication 7, **caractérisé en ce qu'**il est prévu un tambour (7), logé de préférence de manière solidaire en rotation, lequel comporte plusieurs canalisations s'étendant à travers une paroi de tambour, laquelle ferme le tambour (7) dans la direction radiale, le tube de désolidarisation (6) entourant le tambour (7) dans la direction périphérique et étant placé en étant rotatif autour du tambour (7).

9. Dispositif (4) selon la revendication 7 ou 8, **caractérisé en ce que** l'unité de désolidarisation comporte un élément de serrage (9), destiné à presser la couche sur le tube de désolidarisation (6) et en option, un ou plusieurs éléments presseurs (10), placés en aval de l'élément de serrage (9) dans la direction périphérique (U).

10. Dispositif (4) selon l'une quelconque des revendications 7 à 9, **caractérisé en ce qu'**il est prévu un élément (8) de maintien antagoniste, comprenant de préférence un rouleau de maintien antagoniste, lequel est placé pour presser le composite (1) contre le tube de désolidarisation (6) .

11. Dispositif (4) selon la revendication 7 à 10, **caractérisé en ce que** sont prévus un ou plusieurs serre-flans (12) et / ou galets de guidage (13), lesquels sont placés en aval du tube de désolidarisation (6) dans la direction de travail (A) et sont aménagés pour fixer le corps de manière orthogonale par rapport à la surface de dépose.

12. Dispositif (4) selon l'une quelconque des revendications 7 à 11, **caractérisé en ce qu'**il est prévu une tôle de désolidarisation (11), laquelle est placée pour désolidariser la couche du tube de désolidarisation (6).

13. Dispositif (4) selon l'une quelconque des revendications 7 à 12, **caractérisé en ce que** le système de convoyage (5) est une bande de convoyage.

14. Installation (14), destinée à séparer au moins partiellement un composite (1), lequel comprend une première couche, une deuxième couche et un corps placé entre les couches et collé avec celles-ci, destinée notamment à réaliser un procédé selon l'une quelconque des revendications 1 à 6, d'abord la première couche étant désolidarisée au moins partiellement d'une face supérieure du composite (1) et ensuite, la deuxième couche étant désolidarisée au moins partiellement d'une face inférieure du composite (1), **caractérisée en ce que** l'installation (14) comporte un premier dispositif (4) selon l'une quelconque des revendications 7 à 13, destiné à désolidariser la première couche et un deuxième dispositif (4) selon l'une quelconque des revendications 7 à 13, destiné à désolidariser la deuxième couche.

15. Installation (14) selon la revendication 14, **caractérisée en ce que** le système de convoyage (5) du premier dispositif (4) se termine en amont du tube de désolidarisation (6) du deuxième dispositif (4), dans la direction de travail (A) et le système de convoyage (5) du deuxième dispositif (4) commence en aval du tube de désolidarisation (6) du deuxième dispositif (4), dans la direction de travail (A).
